# EUROPÄISCHE PATENTSCHRIFT

(11) **EP 4 152 978 B1**
(45) Veröffentlichungstag und Bekanntmachung des Hinweises auf die Patenterteilung: **30.10.2024**
(21) Anmeldenummer: 21700183.3
(22) Anmeldetag: 07.01.2021
(51) Int. Cl.: A24F 40/30, A24F 40/40, A24F 40/46, A24D 1/20, A24C 5/60, A24D 3/02, A24D 3/04, A24F 15/08, B65D 85/10, A24D 1/00

(54) **ZIGARETTENHEIZVORRICHTUNG, VERFAHREN ZUR BEHEIZUNG EINER IN EINE ZIGARETTENHEIZVORRICHTUNG AUFGENOMMENEN ZIGARETTE, SOWIE DOSIEREINHEIT UND EIN ENTSPRECHENDES BEHEIZUNGSVERFAHREN**
CIGARETTE HEATING DEVICE, METHOD FOR HEATING A CIGARETTE RECEIVED IN A CIGARETTE HEATING DEVICE, METERING UNIT, AND CORRESPONDING HEATING METHOD
DISPOSITIF DE CHAUFFAGE DE CIGARETTE, PROCÉDÉ DE CHAUFFAGE D'UNE CIGARETTE REÇUE DANS UN DISPOSITIF DE CHAUFFAGE DE CIGARETTE, UNITÉ DE DOSAGE, ET PROCÉDÉ DE CHAUFFAGE CORRESPONDANT

(30) Priorität: 18.05.2020 WO PCT/EP2020/063863
(43) Veröffentlichungstag der Anmeldung: 29.03.2023
(73) Patentinhaber: BG Braingate Technology GmbH, 51069 Köln (DE)
(72) Erfinder: SCHMITT, Fritz, 579 Rosport (LU)
(74) Vertreter: Angerhausen, Christoph
(86) Internationale Anmeldenummer: PCT/EP2021/050178
(87) Internationale Veröffentlichungsnummer: WO 2021/233580

(56) Entgegenhaltungen:
- EP-A1- 3 334 295
- EP-B1- 3 334 295
- WO-A1-2013/064247
- WO-A1-2018/178978
- WO-A1-2018/201656
- WO-A1-2018/218397
- WO-A1-2019/096983
- CN-U- 207 978 942
- US-A1- 2017 318 862
- US-A1- 2019 200 677
- US-A1- 2019 289 909

## Beschreibung

Die Erfindung betrifft eine Zigarettenheizvorrichtung. Eine Zigarettenheizvorrichtung gemäß dem Oberbegriff des Anspruchs 1 ist aus der WO 2018/218397 A1 bekannt. Ähnliche Vorrichtungen beschreiben auch die WO 2018/201656 A1 , die CN 207978942 U, die WO 2018/178978 A1, die EP 3334295 A1, die US 2019200677 A1, die US 2019289909 A1, die WO 2013/064247 A1, die WO 2019/096983 A1 und die US 2017318862 A1.

Es werden weiterhin ein Verfahren zur Beheizung einer in eine Zigarettenheizvorrichtung aufgenommenen Zigarette, sowie eine Dosiereinheit und ein entsprechendes Beheizungsverfahren beschrieben. Mit der Zigarettenheizvorrichtung gemäß der Erfindung können handelsübliche Zigaretten ohne Verbrennung von Tabak erhitzt werden, um ein weniger schädliches Rauch vergnügen zu ermöglichen.

Bei der Verbrennung von Zigaretten entstehen die meisten Schadstoffe bei Temperaturen zwischen 200-700 °C. Demgegenüber können gemäß der Erfindung die Zigaretten nur bis max. 300 °C erhitzt werden, so dass die Schadstoffproduktion deutlich verringert werden kann. Insbesondere toxische Carbonylverbindungen wie Formaldehyd, Acetaldehyd und Acrolein können um bis zu 80-96 % reduziert werden.

Bekannte Heat-not-Burn-Produkte basieren auf zwei unterschiedlichen Varianten. Bei der ersten Variante wird üblicherweise ein Tabakstick in einer rohrähnlichen Kammer auf eine ggf. einstellbare Temperatur bis max. ca. 300° erhitzt. Bei der zweiten Variante wird üblicherweise in den Tabakstick ein Heizstab eingeführt, der den Tabak erwärmt.

Beide Systeme beheizen mehrfach den ganzen Tabakkörper. Es wird wegen des großen Volumens viel Energie und somit sehr viel unkontrollierte Hitze erzeugt.

Durch die Erfindung wird hingegen ermöglicht, beim Heizen nur diejenige Menge Tabak zu erhitzen, die auch bei einem normalen Rauchvorgang verbrannt wird. Im Gegensatz zu bekannten E-Zigaretten und Heat-not-Burn-Produkten erlaubt die vorliegende Erfindung zudem das Rauchen von handelsüblichen Zigaretten.

Mittels der Erfindung, welche durch die im Anspruch 1 definierte Zigarettenheizvorrichtung repräsentiert ist, kann die Zigarette, bzw. der Tabak der Zigarette, wie beim normalen Rauchvorgang verbraucht werden. Die Pause zwischen einzelnen Zügen an der Zigarette kann dabei sehr lange sein, bis hin zu einigen Stunden. Ein kurzes Rauchen von zwei bis drei Zügen ist ebenfalls ermöglicht, ohne die Zigarette danach verbraucht zu haben. Die Erfindung ermöglicht insbesondere ein intermittierendes Rauchen mit mehreren langen Pausen.

Die Erfindung ermöglicht weiterhin, mittels einer Dosiereinheit aus verschiedenen Geschmacksstoffen eine Mischung zu erzeugen, wobei die Mischung durch eine Steuereinheit eingestellt werden kann. Die einzelnen Geschmacksstoffe können dabei separat angesteuert werden und damit eine vorgegebene Mischung von Geschmackstoffen bilden.

Demgemäß wird eine Zigarettenheizvorrichtung mit einem Hohlraum zur Aufnahme einer Zigarette und mindestens einem Dichtelement, etwa einem Dichtring, beschrieben, wobei das Dichtelement den Hohlraum in mindestens zwei Heizzonen unterteilt, wobei jede Heizzone eine Heizeinheit, bevorzugt eine Heizspirale und/oder einen Heizkörper, aufweist, so dass die Heizzonen unabhängig voneinander durch ihre jeweilige Heizeinheit beheizt werden können. Weist die Zigarettenheizvorrichtung mehr als einen Dichtring auf, so kann der Hohlraum mehr als zwei voneinander separierte Heizzonen aufweisen bzw. in solche unterteilt sein.

Durch die Heizeinheit kann die Luft in der entsprechenden Heizzone in dem Hohlraum auf ca. 180°-320° erhitzt werden. Es kann vorgesehen sein, dass die Heizeinheit die Zigarette nicht kontaktiert.

Der Heizkörper kann an einer Innenwand des Hohlraums angeordnet sein und/oder einen Teil der Innenwand des Hohlraums bilden. Der Heizkörper kann ein Keramikheizkörper sein oder einen solchen aufweisen. Die Heizspirale kann in die Innenwand des Hohlraums und/oder den Heizkörper eingegossen sein. Die Heizspirale kann an einer Innenseite des Hohlraums oder um den Hohlraum gewickelt sein.

Das Aufheizen kann durch einen Zug an der Zigarette gestartet werden. Die Aufheizzeit kann ca. 0,3 Sekunden betragen, mit einer Aufheizendtemperatur von ca. 180°- 320°. Die Dauer der Heizperiode kann z.B. 1 bis 2 Sekunden betragen. Die Heizperiode kann aber auch so lange sein, wie an der Zigarette gezogen wird.

Die Zigarette kann mit einem oder mehreren Wirkstoffen beschichtet sein. Der Wirkstoff kann einen Anteil an Feuchtigkeit aufweisen. Die Feuchtigkeit kann die Übertragung der Hitze beschleunigen. Der Wirkstoff kann unter Beheizung mit der Heizeinheit verdunsten. Durch die Erhitzung insbesondere des Wirkstoffes kann in dem Hohlraum bzw. der Heizzone bei in den Hohlraum aufgenommener Zigarette ein Überdruck entstehen, der den Wirkstoff durch das Zigarettenpapier der Zigarette in das Innere der Zigarette bzw. in den Tabak treiben kann. Der verdunstete und erhitzte Wirkstoff kann dabei Wärme an den Tabak übertragen.

Der Dichtring kann dazu eingerichtet sein, eine in den Hohlraum aufgenommene Zigarette zu halten, so dass bei in dem Hohlraum aufgenommener Zigarette ein Zwischenraum zwischen Zigarette und mindestens einer Innenwand des Hohlraums und/oder des Heizkörpers gebildet sein kann. Der Dichtring kann aus Silikon bestehen oder ein solches aufweisen.

Die Zigarettenheizvorrichtung kann zehn bis fünfzehn Dichtringe aufweisen.

Die Zigarettenheizvorrichtung kann zehn bis fünfzehn durch die Dichtringe gebildete Heizzonen aufweisen.

Der Dichtring kann eine Isolierscheibe aufweisen, die die den Dichtring benachbarten Heizzonen bei in den Hohlraum aufgenommener Zigarette thermisch voneinander trennen kann. Der Dichtring weist eine Wirkstoffscheibe auf, wobei die Wirkstoffscheibe ein Wirkstoffreservoir zur Aufnahme eines Wirkstoffs und/oder eines Geschmacksstoffs aufweist. Die Isolierscheibe und die Wirkstoffscheibe können miteinander verbunden oder einstückig miteinander ausgeführt sein. Es kann aber auch vorgesehen sein, dass Isolierscheibe und Wirkstoffscheibe separate Teile sind.

Die Wirkstoffscheibe weist ein Wirkstoffauftragelement auf, das fluidisch mit dem Wirkstoffreservoir verbunden ist. Das Wirkstoffauftragelement ist dazu eingerichtet, eine in den Hohlraum aufgenommene Zigarette mit Wirkstoff und/oder Geschmacksstoff zu behandeln, bevorzugt zu benetzen und/oder Wirkstoff und/oder Geschmacksstoff aufzutragen. Das Wirkstoffauftragelement kann ein Schwamm oder ein Material mit Kapillarwirkung sein oder aufweisen.

Der Dichtring und/oder die Wirkstoffscheibe kann zumindest teilweise komprimierbar sein, so dass der in dem Wirkstoffreservoir aufgenommene Wirkstoff und/oder Geschmacksstoff unter Kompression des Dichtrings und/oder die Wirkstoffscheibe bei in den Hohlraum aufgenommener Zigarette in die Zigarette getrieben werden kann.

Der Dichtring kann einen Durchbruch aufweisen. Der Durchbruch kann fluidisch mit dem Wirkstoffreservoir verbunden sein, so dass Wirkstoff und/oder Geschmacksstoff durch den Durchbruch in das Wirkstoffreservoir einführbar sein kann.

Die Zigarettenheizvorrichtung kann eine Wirkstoffleitung aufweisen. Die Wirkstoffleitung kann mit dem Durchbruch fluidisch verbindbar sein, so dass Wirkstoff und/oder Geschmacksstoff über die Wirkstoffleitung durch den Durchbruch in das Wirkstoffreservoir einführbar sein kann. Die Heizspirale kann die Wirkstoffleitung aufweisen. Die Heizspirale kann bevorzugt als Kanüle ausgebildet sein. Der Dichtring und/oder die Wirkstoffscheibe kann drehbar sein, so dass bei Verdrehung des Dichtrings und/oder der Wirkstoffscheibe der Durchbruch geöffnet und/oder geschlossen werden kann.

Der Hohlraum kann ein Volumen von 500 bis 700 mm³, bevorzugt von 550 bis 650 mm³ und besonders bevorzugt von 600 mm³ haben. Der Hohlraum kann derart dimensioniert sein, dass eine Zigarette vollständig oder zumindest zu einem überwiegenden Teil, z.B. zu mehr als 70 %, in dem Hohlraum aufgenommen sein kann. Der Hohlraum kann zylinderförmig sein.

Der Zwischenraum kann bei in den Hohlraum aufgenommener Zigarette ein Volumen von 100 bis 300 mm³, bevorzugt von 150 bis 250 mm³ und besonders bevorzugt von 200 mm³ haben. Aufgrund des relativ kleinen Volumens kann eine schnelle Aufheizung des Tabaks und Abkühlung des Gerätes erzielt werden. Die Zigarettenheizvorrichtung kann eine Steuereinheit aufweisen. Die Steuereinheit kann über Leitungen mit der Heizeinheit, Heizspirale und/oder Heizkörper verbunden sein und/oder diese ansteuern. Die Steuereinheit kann dazu eingerichtet sein, die Temperatur der Heizeinheit, Heizspirale und/oder Heizkörper einzustellen, zu steuern und/oder zu regeln.

Die Zigarettenheizvorrichtung kann eine Kamera aufweisen, Die Kamera kann derart an oder in dem Hohlraum angeordnet sein, dass sie bei in den Hohlraum aufgenommener Zigarette einen auf die Zigarette oder einen Filter der Zigarette aufgedruckten oder angebrachten Code erfassen kann. Die Kamera kann mit der Steuereinheit verbunden sein, so dass in dem Code gespeicherte Informationen, z.B. Ansteuerinformationen, von der Steuereinheit verarbeitbar sein können. Es kann vorgesehen sein, dass die Steuereinheit basierend auf den Informationen des Codes die jeweiligen Heizeinheiten der jeweiligen Heizzonen ansteuert.

Die Zigarettenheizvorrichtung kann eine Funkschnittstelle (16) zur Funkverbindung mit einem externen Gerät, bevorzugt einem Smartphone oder einem Laptop, aufweisen. Die Funkschnittstelle kann mit der Steuereinheit verbunden sein, so dass bei verbundenem externen Gerät Daten zwischen Steuereinheit und externem Gerät austauschbar sind.

Die Zigarettenheizvorrichtung kann an einem der Öffnung des Hohlraums entgegengelegenen distalen Ende eine Klappe aufweisen, so dass bei geöffneter Klappe ein Fluid, bevorzugt Luft, in den Hohlraum zuführbar ist. Die Klappe kann dazu eingerichtet sein, unter einem Unterdruck in dem Hohlraum und/oder bei einem Ziehen an einer in den Hohlraum aufgenommener Zigarette geöffnet zu werden. Es kann vorgesehen sein, dass die Klappe nach dem Ziehen an der Zigarette und/oder bei Wegfallen des Unterdrucks selbstständig wieder schließt. Beispielsweise kann die Klappe unter Schwerkrafteinfluss geschlossen werden, Die Klappe kann z.B. alternativ oder zusätzlich durch Magnete geschlossen werden, wobei z.B. ein erster Magnet an der Klappe und ein zweiter Magnet an einer geeigneten Position derart angebracht sein kann, dass die Klappe durch die Magnete in die Schließstellung überführt wird.

Die Zigarettenheizvorrichtung kann einen Kontakt aufweisen, der derart angeordnet ist, dass bei geöffneter Klappe die Klappe den Kontakt kontaktiert. Der Kontakt kann mit der Steuereinheit verbunden sein, so dass eine Kontaktierung des Kontakts und/ oder ein Öffnen der Klappe durch die Steuereinheit erfassbar ist.

Es wird weiterhin ein Verfahren zur Beheizung einer in einen Hohlraum einer Zigarettenheizvorrichtung aufgenommenen Zigarette beschrieben, wobei die Zigarettenheizvorrichtung mindestens zwei Heizzonen aufweist, mit den folgenden Schritten:
a. Erfassen eines Öffnens einer Klappe der Zigarettenheizvorrichtung durch eine Steuereinheit der Zigarettenheizvorrichtung;
b. Ansteuern mindestens einer der den Heizzonen der Zigarettenheizvorrichtung zugeordneten jeweiligen Heizeinheit, bevorzugt einer Heizspirale und/oder eines Heizkörpers, basierend auf einer in der Steuereinheit hinterlegten Ansteuerung und beheizen mindestens einer Heizzone, so dass der sich in der Heizzone befindliche Teil der in den Hohlraum aufgenommenen Zigarette beheizt wird.

Das Erfassen eines Öffnens der Klappe kann ein Erfassen einer Kontaktierung eines Kontakts der Zigarettenheizvorrichtung durch die Klappe umfassen.

Bei dem Ansteuern und Beheizen der Heizzone können mindestens zwei, mehrere oder alle Heizzonen sukzessive beheizt werden. Bevorzugt kann die an einem der Öffnung des Hohlraums entgegengelegenen distalen Ende nächste Heizzone als erste, und die der Öffnung des Hohlraums am nächsten gelegene Heizzone als letzte beheizt werden. Bei dem sukzessiven Beheizen der Heizzonen können mindestens zwei der Heizzonen und/oder jeweils benachbarte Heizzonen zumindest zeitweise überlappend beheizt werden.

Das Beheizen der Heizzone kann gestoppt werden, wenn ein Schließen der Klappe durch die Steuereinheit erfasst wird.

Vor oder bei dem Beheizen der Heizzonen kann von einer Kamera der Zigarettenheizvorrichtung ein an der Zigarette oder einem Filter der Zigarette angebrachter Code erfasst werden. Der Code kann Ansteuerungsinformationen enthalten oder aufweisen. Die Ansteuerungsinformationen können von der Steuereinheit ausgewertet werden. Beim Beheizen der Heizzonen können die Heizzonen entsprechend den Ansteuerungsinformationen beheizt werden.

Vor oder bei dem Beheizen der Heizzonen können von einer Funkschnittstelle der Zigarettenheizvorrichtung Ansteuerungsanweisungen von einem externen Gerät empfangen werden. Die Ansteuerungsanweisungen können von der Steuereinheit ausgewertet werden. Beim Beheizen der Heizzonen können die Heizzonen entsprechend den Ansteuerungsanweisungen beheizt werden.

Die bei der Durchführung des Verfahrens verwendete Zigarettenheizvorrichtung kann eine oben beschriebene Zigarettenheizvorrichtung sein oder aufweisen.

Es wird weiterhin eine Dosiereinheit beschrieben, die eine Trägerfolie aufweist, wobei die Trägerfolie mindestens eines oder mehrere Reservoire für ein Gel, einen Wirkstoff und/oder einen Geschmacksstoff aufweist, wobei jedes Reservoir ein Heizelement aufweist. In einigen Ausführungsformen kann die Dosiereinheit unabhängig von der Zigarettenheizvorrichtung verwendet werden. In einigen Ausführungsformen kann die Dosiereinheit gemeinsam mit der Zigarettenheizvorrichtung verwendet werden. Das Heizelement kann in, an oder bei dem Reservoir angeordnet sein. Das Heizelement kann das Reservoir und/oder darin aufgenommene Stoffe beheizen.

Die Trägerfolie und/oder die Dosiereinheit kann in eine Zylinderform, z.B. zu einem Saugrohr, rollbar sein. Die Trägerfolie und/oder die Dosiereinheit kann um eine Zigarette wickelbar sein. Wird das Trägermaterial zu einem Rohr gerollt, so kann vorgesehen sein, dass die Gelfelder keinen Kontakt zueinander haben. Die Form des Rohres hat dabei den Vorteil, dass eine große Oberfläche im Inneren des Rohres entsteht und der Rauchstrom, der durch das Rohr zieht, Geschmackstoffe gut transportieren kann.

Das Reservoir und/oder das Heizelement kann auf die Trägerfolie aufgedruckt sein. In dem in dem Reservoir kann ein Wirkstoff, ein Gel, ein Geschmacksstoff oder dergleichen aufgenommen sein. Bevorzugt kann das Gel Nikotin, Geschmacksstoff und/ oder Wirkstoff enthalten.

Das Gel kann eine gelartige Substanz sein oder aufweisen. Das Gel kann dazu eingerichtet sein, den Wirkstoff nur bei einer bestimmten Temperatur, die durch das Heizelement eingestellt werden kann, abzugeben.

Die einzelnen Reservoirs bzw. Gele können separat angesteuert werden, so dass z.B. eine Mischung von Geschmackstoffen erzeugt werden kann.

Die Dosiereinheit und/oder das Reservoir kann einen Filter aufweisen. Der Filter kann bevorzugt in dem Reservoir angeordnet sein.

Die Dosiereinheit kann eine Steuereinheit aufweisen. Die Steuereinheit der Dosiereinheit kann über Leitkontakte mit dem Heizelement verbunden sein und/oder diese ansteuern. Die Steuereinheit der Dosiereinheit kann dazu eingerichtet sein, die Temperatur des Heizelements einzustellen, zu steuern und/oder zu regeln. Jedes Heizelement der jeweiligen Reservoire kann separat von der Steuereinheit ansteuerbar sein.

Es wird weiterhin ein Verfahren zur Beheizung eines in ein Reservoir einer Dosiereinheit aufgenommenen Gels, Wirkstoffs und/oder Geschmacksstoff beschrieben, wobei das Verfahren aufweist: Ansteuern mindestens eines einem Reservoir zugeordneten jeweiligen Heizelements, basierend auf in einer Steuereinheit der Dosiereinheit hinterlegten Ansteuerung und Beheizen mindestens eines Reservoirs mit dem Heizelement, so dass das in dem Reservoir aufgenommenen Gel, Wirkstoff und/oder Geschmacksstoff beheizt wird.

Bei dem Ansteuern und Beheizen können mindestens zwei, mehrere oder alle Reservoire sukzessive beheizt werden, wobei die Dosiereinheit mindestens zwei Reservoire aufweist. Beidem sukzessiven Beheizen der Reservoire können mindestens zwei der Reservoire zumindest zeitweise überlappend beheizt werden.

Die bei dem Verfahren verwendete Dosiereinheit kann eine oben beschriebene Dosiereinheit sein oder aufweisen.

In dem Hohlraum der Zigarettenheizvorrichtung kann eine mit einer oben beschriebenen Dosiereinheit umwickelte Zigarette oder eine oben beschriebene gerollte Dosiereinheit aufgenommen sein. In diesem Falle kann z.B. der Dichtring die Dosiereinheit kontaktieren und/oder auf die Dosiereinheit Wirkstoff auftragen, wie weiter oben bezüglich der Zigarette beschrieben. Es kann auch vorgesehen sein, dass die in den Hohlraum aufgenommene Dosiereinheit (ob mit Zigarette oder ohne) durch die Heizeinheit, die Heizspirale oder den Heizkörper einer jeweiligen Heizzone mindestens abschnittsweise beheizt wird, wie weiter oben bezüglich der Zigarette beschrieben.

Die Leitkontakte der Dosiereinheit können entsprechende Kontakte der Zigarettenheizvorrichtung kontaktieren, so dass bevorzugt eine Verbindung zwischen der Steuereinheit der Zigarettenheizvorrichtung und mindestens einem Heizelement der Dosiereinheit hergestellt sein kann oder mindestens ein Heizelement von der Steuereinheit ansteuerbar sein kann.

Die Erfindung wird anhand der nachfolgenden Figuren weiter erläutert. Es zeigen:
- Figur 1: eine beispielhafte Ausführungsform einer erfindungsgemäßen Zigarettenheizvorrichtung;
- Figur 2: einige beispielhafte Ausführungsformen eines erfindungsgemäßen Dichtrings einer Zigarettenheizvorrichtung;
- Figur 3: eine Ausführungsform eines Filters;
- Figur 4: einige Ausführungsformen von Filterelementen; und
- Figur 5: eine beispielhafte Ausführungsform einer Dosiereinheit.

Figur 1 zeigt eine Ausführungsform einer erfindungsgemäßen Zigarettenheizvorrichtung 100. die Zigarettenheizvorrichtung 100 weist einen Hohlraum 17 zur Aufnahme einer Zigarette 2 auf. Die Zigarette 2 kann einen Filter 1 aufweisen. Alternativ oder zusätzlich kann auch vorgesehen sein, dass der Filter 1 von der Zigarette 2 separat ausgeführt ist und nach Einführen der Zigarette 2 in den Hohlraum 17 eingeführt wird. Die Zigarette 2 kann eine handelsübliche Zigarette sein. Der Hohlraum 17 kann z.B. ein Volumen von ca. 600 mm³ aufweisen. Der Hohlraum 17 kann, wie in Figur 1 gezeigt, zylinderförmig sein und/oder an die Form der aufzunehmenden Zigarette 2 angepasst sein. Die Zigarettenheizvorrichtung 100 weist mindestens eine Heizeinheit auf. Die Heizeinheit ist dazu eingerichtet, eine in den Hohlraum 17 aufgenommene Zigarette 2 zu beheizen. Die Beheizung der Zigarette 2 durch die Heizeinheit kann dabei abschnittsweise erfolgen, z.B. räumlich und/oder zeitlich getrennt.

Die Heizeinheit kann einen oder mehrere Heizkörper 5 aufweisen. Der Heizkörper 5 kann aus einer Keramik bestehen oder eine solche aufweisen.

Der Heizkörper 5 kann beispielsweise aus einem Rohr, z.B. einem Keramikrohr, bestehen oder ein solches aufweisen. Wie in Figur 1 dargestellt kann der Heizkörper 5 derart in dem Hohlraum 17 angeordnet sein, dass der Heizkörper 5 eine in den Hohlraum 17 aufgenommene Zigarette 2 nicht berührt. Es kann aber auch vorgesehen sein, dass der Heizkörper 5 eine in den Hohlraum 17 aufgenommene Zigarette 2 zumindest abschnittsweise kontaktiert.

Alternativ oder zusätzlich kann die Heizeinheit eine oder mehrere Heizspiralen 4 aufweisen. Die Heizspirale kann derart in oder an dem Hohlraum 17 angeordnet sein, dass sie eine in den Hohlraum 17 aufgenommene Zigarette 2 zumindest abschnittsweise beheizen kann. Die Heizspirale 4 kann zumindest teilweise oder vollständig in die Innenwand des Hohlraums 17 eingegossen sein. Alternativ oder zusätzlich kann die Heizspirale 4 zumindest teilweise oder vollständig in das Rohr, z.B. das Keramikrohr, des Heizkörpers 5 eingegossen sein. Über eine Regelung oder Steuerung des Widerstands der Heizspirale 4 kann deren Temperatur geregelt oder gesteuert werden. Bei einer Änderung des Widerstands der Heizspirale 4 kann sich deren Temperatur ändern.

Die Zigarettenheizvorrichtung 100 weist mindestens einen Dichtring 3 auf, der den Hohlraum 17 in mindestens zwei oder mehrere Heizzonen 101 aufteilt. Die Dichtringe 3 können dabei die jeweiligen Heizung 101 voneinander thermisch isolieren, wenn eine Zigarette 2 in den Hohlraum 17 aufgenommen ist. Es kann vorgesehen sein, dass eine Heizeinheit, eine Heizspirale 4 und/oder ein Heizkörper 5 derart in dem Hohlraum 17 angeordnet ist bzw. sind, dass sie eine der Heizzonen 101 beheizen können. Bevorzugt ist jeder Heizzone 101 eine separate Heizeinheit, Heizspirale 4 und/oder Heizkörper 5 zugeordnet, bzw. in jeder Heizzone eine separate Heizeinheit, Heizspirale 4 und/oder Heizkörper 5 geeignet angeordnet. Aufgrund der thermischen Isolierung durch die Dichtringe 3 kann damit jeder Heizzone 101 durch die ihr zugeordnete Heizeinheit, Heizspirale 4 und/oder Heizkörper 5 individuell beheizt werden, ohne dass benachbarte Heizzonen 101 mit beheizt werden. Damit kann auch die Zigarette 2 abschnittsweise individuell beheizt sein oder werden. Der Dichtring 3 kann bevorzugt aus einem hitzebeständigen Silikon bestehen oder ein solches aufweisen. Es kann vorgesehen sein, dass der oder die Dichtringe 3 eine in den Hohlraum 17 aufgenommene Zigarette 2 kontaktiert bzw. trägt und damit die Zigarette 2 auf Abstand zu der Heizeinheit, der Heizspule 4 und/oder dem Heizkörper 5 hält.

Der oder die Dichtringe 3 sowie der Hohlraum 17 können derart dimensioniert sein, dass bei in den Hohlraum 17 aufgenommener Zigarette 2 zwischen der Zigarette 2 und der Innenwand des Hohlraums 17 oder des Heizkörpers 5 ein Zwischenraum 115 gebildet sein kann. Der Zwischenraum kann ein Volumen von 100 bis 300 mm³, bevorzugt von 150 bis 250 mm³ und besonders bevorzugt von 200 mm³ haben.

Die Zigarettenheizvorrichtung 100 kann ein Außenrohr 6 aufweisen. Das Außenrohr 6 kann konzentrisch um den Hohlraum 17 angeordnet sein. Außenrohr 6 kann die Hitze abschirmen oder diese unter Verwendung eines Peltier-Elementes zum Erzeugen von Energie nutzen. Das Peltier-Element kann in oder bei dem Außenrohr 6 angeordnet sein. Das Außenrohr 6 kann aus biologisch abbaubarem Material bestehen oder ein solches aufweisen. In diesem Fall kann vorgesehen sein, dass das Außenrohr 6 von dem Hohlraum 17 und/oder der Zigarettenheizvorrichtung 100 gelöst werden kann, so dass es nach mehrmaligem Rauchen entsorgt werden kann. Das Außenrohr 6 kann z.B. ein hitzebeständiger Karton oder dergleichen sein oder einen solchen aufweisen. Das Material des Außenrohrs 6 kann saugfähig sein und/oder Schadstoffe aufnehmen und/oder Wirkstoffe abgeben.

Die Zigarettenheizvorrichtung 100 kann eine oder mehrere Kühlöffnungen 7 aufweisen. Die Kühlöffnung 7 kann fluidisch und/oder thermisch mit dem Hohlraum 17 und/oder den Heizzonen 101 in Verbindung stehen, so dass Wärme durch die kühle Hoffnung 7 an die Umgebung abgegeben werden kann. Damit kann das Einstellen einer gewünschten Temperatur in dem Hohlraum 17 und/oder den Heizzonen 101 erleichtert sein oder werden.

Die Zigarettenheizvorrichtung 100 weist eine Klappe 9 auf. Die Klappe 9 kann an einem distalen Ende des Hohlraums 17 angeordnet sein, wie in Figur 1 dargestellt. Bei geöffneter Klappe kann ein Luftstrom aus der Umgebung zu einer in den Hohlraum 17 aufgenommen Zigarette 2 gelangen. Die Zigarettenheizvorrichtung 100 kann zudem eine Venturi-Düse 8 aufweisen, die fluidisch zwischen Klappe 9 und Hohlraum 17 angeordnet sein kann. Die Venturi-Düse kann zur Steuerung der Zugluft dienen. Die Venturi-Düse kann Wirkstoffe im Verhältnis zum Luftvolumen steuern. Zieht ein Benutzer an einer in den Hohlraum 17 aufgenommen Zigarette 2, z.B. deren Filter 1, z.B. um die Zigarette 2 zu rauchen, so kann sich die Klappe 9 öffnen. Die Zigarettenheizvorrichtung kann einen Kontakt 10 aufweisen, der derart angeordnet sein kann, dass die Klappe 9 in ihrem geöffneten Zustand den Kontakt 10 kontaktiert. Bei der Kontaktierung des Kontakts 10 durch die Klappe 9 kann ein Steuersignal an eine Steuereinheit 13 der Zigarettenheizvorrichtung 100 ausgegeben werden. Bei Schließen der Klappe 9 und einem daraus resultierenden Lösen der Kontaktierung mit dem Kontakt 10 kann ein weiteres Steuersignal an die Steuereinheit 13 ausgegeben werden. Alternativ oder zusätzlich kann vorgesehen sein, dass die Steuereinheit 13 eine Kontaktierung des Kontakts 10 erkennen kann.

Die Steuereinheit 13 kann dazu eingerichtet sein, die Temperatur der Heizeinheit, Heizspirale 4 und/oder Heizkörper 5 bzw. der den Heizzonen 101 zugeordneten Heizeinheiten, Heizspiralen 4 und/oder Heizkörper 5 zu steuern und/oder zu regeln. Bei Erkennen und/oder Vorliegen einer Kontaktierung können so z.B. die Heizzonen 101 und/oder der Hohlraum 17 geeignet beheizt werden. Die Heizeinheiten, Heizspiralen 4 und/oder Heizkörper 5 können über Leitungen 11, 12 mit Strom versorgt sein und bei fließendem Strom auf eine bestimmte Temperatur erhitzt werden.

Die Zigarettenheizvorrichtung 100 kann einen oder mehrere Thermoschalter, beispielsweise einen Bimetallschalter, aufweisen, der bei Überschreiten einer Grenztemperatur die Beheizung durch eine, mehrere oder alle Heizeinheiten, Heizspiralen 4 und/oder Heizkörper 5 unterbricht oder beendet. Beispielsweise kann der Thermoschalter eine entsprechende elektrische Verbindung trennen oder ein entsprechendes Signal an die Steuereinheit 13 übermitteln. Der Thermoschalter kann z.B. an, in oder bei dem Hohlraum 17 oder dem Dichtring 3 angeordnet sein.

In einer bevorzugten Ausführungsform kann vorgesehen sein, die Heizzonen 101 nacheinander zu beheizen. So kann z.B. zunächst eine erste Heizzone 101 für ein vorgegebenes erstes Zeitintervall beheizt werden, und danach eine zweite Heizzone 101 für ein vorgegebenes zweites Zeitintervall beheizt werden. Es kann auch vorgesehen sein, dass sich die jeweiligen Zeitintervalle zumindest teilweise überlappen. Die erste Heizung 101 und die zweite Heizung ein und 2 müssen nicht benachbarte Heizung sein. Weist die Zigarettenheizvorrichtung 100 mehrere Heizzonen 101 auf, so können eine, mehrere oder alle Heizzonen 101 entsprechend gleichzeitig, oder zeitlich versetzt, zeitlich und/oder räumlich nacheinander oder zumindest teilweise überlappend, beheizt werden.

In einer Ausführungsform wird zuerst die der Klappe 9 am nächsten gelegene Heizzone 101 beheizt. Anschließend werden sukzessive die in Richtung Filter 1 nachgelagerten Heizzonen 101 beheizt. Die jeweiligen Heizzonen können für ein jeweiliges Zeitintervall beheizt werden. Eine solche Ansteuerung oder Beheizung kann z.B. dann vorteilhaft sein, wenn eine Zigarette 2 nicht am Stück, sondern intermittierend geraucht wird.

Die Zigarettenheizvorrichtung 100 kann eine Kamera 15 aufweisen. Die Kamera 15 kann derart an oder bei dem Hohlraum 17 angeordnet sein, dass sie bei in den Hohlraum 17 eingeführter Zigarette 2 ein auf die Zigarette 2 oder ggf. den Filter der Zigarette gedruckten oder angebrachten Code, z.B. ein Logo, Piktogramm, Hologramm, Barcode, QR-Code oder dergleichen erfassen kann. Ein Spiegel kann in dem Hohlraum 17 geeignet angebracht sein, um eine Rundumsicht der Kamera 15 zu ermöglichen, so dass z.B. auch bei Verdrehung der Zigarette 2 den Code oder dergleichen von der Kamera 15 erfasst werden kann. Alternativ oder zusätzlich können mehrere Kameras 15 radial verteilt angeordnet sein, um den Code unabhängig von dem Drehwinkel der Zigarette 2 zu erfassen. Die Kamera 15 kann mit der Steuereinheit 13 verbunden sein. Die Steuereinheit 13 kann z.B. in Abhängigkeit von dem von der Kamera erfassten Code die Heizeinheiten, Heizspiralen 4 und/oder Heizkörper 5 ansteuern bzw. die jeweiligen Heizzonen 101 entsprechend beheizen. So kann z.B. je nach Zusammensetzung, Art oder Marke der Zigarette 2 eine unterschiedliche Beheizung der in den Hohlraum 17 aufgenommenen Zigarette 2 erfolgen. Je nach von der Kamera 15 erfassten Code können z.B. die jeweiligen Heizzonen unterschiedlich angesteuert bzw. beheizt werden.

Die Zigarettenheizvorrichtung 100 kann eine Funkschnittstelle 16 aufweisen. Die Funkschnittstelle 16 kann mit der Steuereinheit 13 verbunden sein. Die Funkschnittstelle 16 kann dazu eingerichtet sein, eine Funkverbindung z.B. über WLAN, Bluetooth, LTE, ein mobiles Funknetz und/oder ein anderes zur Datenübertragung geeignetes Funknetzwerk mit einem externen Gerät, z.B. einem Smartphone, einem Laptop, einem PDA oder dergleichen, herzustellen. Über die Funkverbindung kann von dem externen Gerät z.B. die Steuereinheit 13 angesteuert werden, oder deren Programmierung modifiziert werden. Beispielsweise kann ein Benutzer mittels einer App mit seinem Smartphone über die Funkverbindung die jeweiligen Heizzonen 101 ansteuern bzw. beheizen, oder der Steuereinheit individuelle Ansteuerungsprofile zur Beheizung der Heizzonen 101 kommunizieren.

In einer Ausführungsform kann die Zigarettenheizvorrichtung 100 keine Steuereinheit 13 aufweisen. In diesem Falle kann bei Kontaktierung des Kontakts 10 durch die Klappe 9 ein Stromkreis derart geschlossen werden, dass elektrischer Strom durch die Leitungen 11, 12 und die Heizeinheiten, Heizspiralen 4 und/oder Heizkörper 5 fließen kann, so dass die Heizzonen 101 und/oder der Hohlraum 17 beheizt wird. Es kann vorgesehen sein, die jeweiligen Heizzonen 101 zeitlich und/oder räumlich nacheinander zu beheizen.

Die Zigarettenheizvorrichtung 100 kann eine Stromversorgungseinheit 14, z.B. eine Batterie oder einen Akku, aufweisen. Die Stromversorgungseinheit 14 kann in einer geeigneten Aufnahme der Zigarettenheizvorrichtung 100 angeordnet sein. Es kann vorgesehen sein, dass die Stromversorgungseinheit 14 austauschbar in der Aufnahme aufgenommen ist. Die Stromversorgungseinheit 14 kann dazu dienen, die Steuereinheit 13, Heizeinheiten, Heizspiralen 4 und/oder Heizkörper 5, die Kamera 15 und/oder die Funkschnittstelle 16 mit elektrischer Energie zu versorgen. Es kann vorgesehen sein, dass die Stromversorgungseinheit 14 durch das Peltier-Element aufgeladen werden kann.

Figur 2 zeigt Details des Hohlraum 17 und Dichtringe 3 einiger erfindungsgemäßen Ausführungsformen der Zigarettenheizvorrichtung 100.

In einigen Ausführungsformen kann der Dichtring 3 eine Isolierscheibe 19 und eine Wirkstoffscheibe 20 aufweisen. Weist die Zigarettenheizvorrichtung 100 mehrere Dichtringe 3 auf, so kann einer, mehrere oder jeder der Dichtringe 3 eine Isolierscheibe 19 und eine Wirkstoffscheibe 20 aufweisen. Die Isolierscheibe 19 kann mit der Wirkstoffscheibe 20 verbunden und/oder einteilig ausgeführt sein. Es kann aber auch vorgesehen sein, dass Isolierscheibe 19 und Wirkstoffscheibe 20 separate Teile sind. Die Isolierscheibe 19 kann aus einem thermisch isolierenden Material bestehen oder ein solches aufweisen. Die Isolierscheibe 19 kann zwei benachbarte Heizzonen 101 bei in den Hohlraum 17 aufgenommener Zigarette 2 thermisch trennen. Die Isolierscheibe 19 kann ein Kühlkörper sein oder einen solchen aufweisen. Die Wirkstoffscheibe 20 kann wie in Figur 2 dargestellt ein Wirkstoffreservoir 22 aufweisen. In dem Wirkstoffreservoir 22 kann ein Wirkstoff und/oder ein Geschmacksstoff aufgenommen sein. Die Wirkstoffscheibe 20 kann ein Wirkstoffauftragelement 23 aufweisen, das fludisch mit dem Wirkstoffreservoir 22 verbunden sein kann. Das Wirkstoffauftragelement 23 kann z.B. ein Schwamm oder ein Material mit Kapillarwirkung sein oder ein solches aufweisen. Das Wirkstoffauftragelement 23 kann derart an einer Außenseite der Wirkstoffscheibe 20 angeordnet sein, dass es eine in den Hohlraum 17 aufgenommene Zigarette 2 kontaktieren und auf die Zigarette 2 Wirkstoff und/oder Geschmacksstoff aus dem Wirkstoffreservoir 22 auftragen bzw. benetzen kann. Es kann aber auch vorgesehen sein, den Wirkstoff und/oder den Geschmacksstoff mit dem Wirkstoffauftragelement 23 in die Zigarette 2 zu injizieren.

Die Wirkstoffscheibe 20 kann über einen Durchbruch 24 mit einer Wirkstoffleitung 26 verbunden sein, um Wirkstoff und/ oder Geschmacksstoff in das Wirkstoffreservoir 22 einzufüllen. Es kann vorgesehen sein, dass die Wirkstoffleitung aus dem Hohlraum 17 hinausgeführt ist, um z.B. bequem ein Befüllen von außerhalb der Zigarettenheizvorrichtung 100 ohne ein Entfernen der Wirkstoffscheibe 20 aus dem Hohlraum 17 zu ermöglichen. Die Wirkstoffleitung 26 kann von der Heizspirale 4 verschieden sein. Es kann aber auch vorgesehen sein, dass die Heizspirale 4 die Wirkstoffleitung 26 aufweist. Beispielsweise kann die Heizspirale 26 als Kanüle ausgebildet sein, bzw. der Wirkstoff im Inneren der Heizspirale 4 geführt werden. Damit kann der Wirkstoff und/oder Geschmacksstoff durch die Heizspirale 4 bzw. in der Kanüle erhitzt werden.

Es kann vorgesehen sein, dass der Wirkstoffring 20 und/oder der Dichtring 3 drehbar ist, so dass bei einer Drehung des Wirkstoffrings 20 und/oder des Dichtrings 3 der Durchbruch 24 geöffnet und/oder geschlossen werden kann. Damit kann eine Zufuhr von Wirkstoff durch den Durchbruch 24 über die Wirkstoffleitung 26 in das Wirkstoffreservoir 22 geöffnet oder geschlossen werden.

In einigen Ausführungsformen kann vorgesehen sein, dass der Wirkstoffring 20 und/oder der Dichtring 3 komprimierbar bzw. zusammenpressbar ist und/oder eine komprimierbare Zone 27 aufweist. Beim Komprimieren bzw. Zusammenpressen des Wirkstoffrings 20 und oder des Sichtrings 3 bzw. der komprimierbare Zone 27 kann in dem Wirkstoffreservoir 22 aufgenommener Wirkstoff über das Wirkstoffauftragelement 23 in eine in den Hohlraum 17 aufgenommene Zigarette 2 getrieben werden. Es kann vorgesehen sein, dass auch die Außenhaut 6 zumindest teilweise komprimierbar bzw. zusammenpressbar ist, z.B. in Bereichen, in denen die Außenhaut 6 den Dichtring 3 kontaktiert.

Der Dichtring 3 kann einen Thermoschalter 29, z.B. einen Bimetallschalter, aufweisen, der bei zu hoher Temperatur die Beheizung durch die eine, mehrere oder alle Heizeinheiten, Heizspiralen 4 und/oder Heizkörper 5 unterbricht.

Figur 3 zeigt ein Ausführungsbeispiel eines Filters 1. Der Filter 1 kann beispielsweise Teil einer Zigarette 2 sein. Alternativ kann der Filter 1 von der Zigarette verschieden bzw. ein separates Teil sein, das auf die Zigarette 1 aufgesteckt und/oder in den Hohlraum 17 eingeführt werden kann. Der Filter 1 kann eines oder mehrere nachfolgend beschriebene Filterelemente aufweisen. Die Filterelemente können beispielsweise in einer Filterkammer 30 des Filters 1 aufgenommen sein. Weist der Filter 1 mehrere Filterelemente auf, so können diese durch einen Zwischenhohlraum 33 voneinander getrennt sein. Weist der Filter 1 mehrere Filterelemente auf, so können eins, mehrere oder alle dieser voneinander verschieden oder gleichartig sein. Der Filter 1 kann ein Papiergitter 31 aufweisen. Das unter Beheizung der Zigarette 2 gebildete Aerosol kann an einem distalen Ende in den Filter 1 eintreten bzw. eingesogen werden, durch das oder die in der Filterkammer 30 aufgenommene Filterelement ggf. sukzessive gefiltert werden und durch das Papiergitter 31 austreten. Der Filter 1 kann Öffnungen 35 aufweisen, durch die Luft von der Umgebung in die Filterkammer 30 und/oder den Zwischenhohlraum 33 eintreten kann.

Das Filterelement kann ein gefalteter Papierfilter 32 sein oder einen solchen aufweisen. Der Papierfilter 23 kann eine Filterfläche bis zu 5 cm² bei einem Durchmesser von 8 mm aufweisen. Das Filterelement kann ein Gewebefilter 34 sein oder einen solchen aufweisen.

Der Gewebefilter kann aus Hanf und/oder natürlichen Fasern bestehen oder solche aufweisen. Das Gewebe kann statisch aufgeladen sein. Das Filterelement kann ein Zeolith-Filter 36 sein oder einen solchen aufweisen. Das Filterelement kann einen Gelfilter 37 bzw. eine geeignete Kammer zur Aufnahme eines Gels aufweisen. Das Filterelement kann Flimmerhärchen 38 aufweisen. Die Flimmerhärchen können aus Cellulose bestehen oder solche aufweisen. Die Flimmerhärchen können statisch aufgeladen sein.

Figur 4 zeigt einige Ausführungsbeispiele von Filterelementen. Der Papierfilter 32 kann eine Vielzahl Filterpapierlamellen 40 aufweisen. Die Filterfläche kann beispielsweise bis zu 8 cm² betragen. Durch die Faltung des Papiers bzw. die gefalteten Filterlamellen kann eine große Filterfläche erzielt werden.

Der Gelfilter 37 kann in einen Hohlraum aufgenommenes gelhaltiges Füllmaterial 42 aufweisen. In einigen Ausführungsformen kann der Gelfilter 37 in denselben oder einen weiteren Hohlraum aufgenommene Aktivkohle 43 aufweisen. Alternativ oder zusätzlich kann der Gelfilter 37 in demselben oder einen weiteren Hohlraum aufgenommene Mikrokugeln 41 aufweisen, die aus einem geeigneten Filtermaterial bestehen oder ein solches aufweisen.

Ein weiteres Filterelement 102 kann einen Schaumstoff 44 zur Filterung des den Filter durchströmenden Aerosols aufweisen. Alternativ oder zusätzlich kann das weitere Filterelement eine für die Filterung geeignete Membran 45 oder dergleichen aufweisen, beispielsweise eine Silber-Membran.

Figur 5 zeigt eine Ausführungsform einer Dosiereinheit 103. 103.. Die Dosiereinheit 103 kann an einer Zigarette 2 angebracht oder um eine Zigarette 2 herumgewickelt werden, und anschließend gemeinsam mit der Zigarette 2 in den Hohlraum 17 der Zigarettenheizvorrichtung 100 eingeführt bzw. in diesem aufgenommen werden. Alternativ kann ausschließlich die Dosiereinheit 103, ggf. gewickelt, in den Hohlraum 17 der Zigarettenheizvorrichtung 100 eingeführt bzw. in diesem aufgenommen werden; in diesem Falle können die Figuren 1 bis 4 sowie die entsprechenden Figurenbeschreibungen dahingehend verstanden werden, dass die "Zigarette 2" sinngemäß durch die "Dosiereinheit 103" ersetzt werden kann. Es kann aber auch vorgesehen sein, dass die Dosiereinheit unabhängig von der Zigarettenheizvorrichtung 100 und/oder einer Zigarette 2 verwendet werden kann.

Die Dosiereinheit 103 weist eine Trägerfolie 104 auf. Die Trägerfolie kann mit Salzen behandelt sein, die ein Verbrennen der Trägerfolie verhindern können. Die Trägerfolie 104 kann eines oder mehrere Reservoirs aufweisen. Das Reservoir kann z.B. auf Trägerpapier der Trägerfolie 104 aufgedruckt sein. In dem Reservoir kann eines oder mehre Gele und/oder Stoffe aufgenommen sein, die z.B. Geschmacksstoffe und/oder Wirkstoffe enthalten können. Beispielhafte Geschmacksrichtungen der Geschmacksstoffe umfassen süß, sauer, salzig, bitter, umami und/oder Kombinationen dieser. In einem Reservoir kann ein Gel, das Nikotin 105 enthalten kann, aufgenommen sein. In einem Reservoir kann ein Gel, das einen verkapselten Wirkstoff, z.B. in Mikrokapseln 106 aufgenommenen Wirkstoff, enthalten kann, aufgenommen sein. Die Mikrokapsel 106 kann dazu eingerichtet sein, mit elektromagnetischen Wellen und/oder Ultraschall, aktiviert zu werden. Es kann vorgesehen sein dass die Mikrokapsel 106 auch selbständig auf äußere Einflüsse reagieren kann. In einem Reservoir kann ein Gel, das einen Schadstoffsammler 107 enthalten kann und/oder Stoffe, die Schadstoffe binden (Antidota) enthalten kann, aufgenommen sein. In einem Reservoir kann ein Gel, das einen Geschmackstoff 108 aufweisen kann, aufgenommen sein.

Die Dosiereinheit 103 kann einen Filter 109 aufweisen. Der Filter kann 109 ein oben beschriebenes Filterelement sein oder ein solches aufweisen, und/oder die Merkmale eines oben beschriebenen Filterelements haben.

Durch das Reservoir und/oder in dem Reservoir kann ein Heizelement 110 geführt und/oder an, bei oder in dem Reservoir angeordnet sein. Das Heizelement 110 kann aus elektrisch leitendem Material bestehen oder ein solches aufweisen. Das Heizelement 110 kann bei der Herstellung der Trägerfolie 104 aufgedruckt werden. Das Heizelement 110 kann z.B. durch Strom beheizt werden. Es kann z.B. vorgesehen sein, durch Beheizen des Heizelements in dem Reservoir Nikotin mit Hitze zu aktivieren. Das in dem Reservoir aufgenommene Gel kann unter Beheizung mit dem Heizelement den entsprechenden Stoff freisetzen, beispielsweise den Wirkstoff, Geschmacksstoff, Nikotin oder dergleichen. Die freigesetzte Stoff kann der angesaugten Luft und/oder dem durch Beheizen der Zigarette 2 erzeugten Aerosol zugemischt werden, bzw. sich mit diesen mischen. Jedes Reservoir kann ein Heizelement 110 aufweisen und separat bzw. individuell beheizt werden. Damit kann z.B. je nach Ansteuerung bzw. Beheizung der Heizelemente 110 und den entsprechend zugeordneten Reservoirs verschiedene Geschmacksstoffe, Wirkstoffe oder Nikotin beigemischt werden.

Bei dem in Figur 5 dargestellten Ausführungsbeispiel ist die Trägerfolie zu einem Saugrohr gerollt. Die derart zylindrisch geformte Dosiereinheit 103 kann in den Hohlraum 17 der Zigarettenheizvorrichtung 100 eingeführt und mit dieser geraucht werden. Alternativ kann die Trägerfolie 104 und mithin die Dosiereinheit 103 um eine Zigarette 2 gerollt werden, und die umhüllte Zigarette anschließend in den Hohlraum 17 der Zigarettenheizvorrichtung 100 eingeführt und mit dieser geraucht werden. In beiden Fällen kann die Trägerfolie 104 der Dosiereinheit 103 von dem Dichtring 3 der Zigarettenheizvorrichtung 100 kontaktiert sein bzw. werden. Das Heizelement 110 kann über Leitkontakte 111 angesteuert sein/werden und/oder mit Strom versorgt sein/werden. Die Leitkontakte können derart angeordnet sein, dass sie bei in den Hohlraum aufgenommenem Dosierelement 103 (bzw. bei mit dem Dosierelement 103 umwickelte Zigarette 2) entsprechende Kontakte der Zigarettenheizvorrichtung 100 kontaktieren, so dass eine Verbindung zu der Steuereinheit 13 und/oder der Stromversorgungseinheit 14 hergestellt ist bzw. wird. Die entsprechenden Kontakte der Zigarettenheizvorrichtung können z.B. geeignet im Hohlraum 17 angeordnet sein. Es kann aber auch vorgesehen sein, dass die Steuereinheit 13 der Zigarettenheizvorrichtung 100 über die Funkschnittstelle 16 mit der Steuereinheit der Dosiereinheit 13 kommunizieren kann, falls die Dosiereinheit 13 eine Funkschnittstelle aufweist.

In der Steuereinheit 13 können Daten zur Steuerung der Heizelemente 110 hinterlegt sein. Insbesondere können entsprechende Ansteuerungskombination zur Erzeugung eines bestimmten Geschmacks, Zumischung einer bestimmten Menge Wirkstoff oder Nikotin oder dergleichen hinterlegt sein. Es kann vorgesehen sein, dass die entsprechende Zumischung in Abhängigkeit von dem von der Kamera 15 erfassten Code durch die Steuereinheit 13 und/oder einem über die Funkschnittstelle 16 empfangenen Steuersignal, beispielsweise ausgehend von einer App eines mit der Funkschnittstelle 16 verbundenen Smartphones, ausgewählt wird. Es kann vorgesehen sein, dass auch die Dosiereinheit einen entsprechenden Code mit entsprechenden Informationen enthält, der bei in den Hohlraum 17 aufgenommener Dosiereinheit 103 von der Kamera 15 erfasst werden kann. Alternativ oder zusätzlich kann die Dosiereinheit 103 eine eigene Steuereinheit aufweisen, die die entsprechenden Funktionen übernimmt und/oder auf der die entsprechenden Informationen hinterlegt sind. Die Dosiereinheit 103 kann eine Funkschnittstelle zur Verbindung mit einem externen Gerät aufweisen, um z.B. von einer App eines mit der Funkschnittstelle verbundenen Smartphones entsprechende Steuerbefehle zu erhalten. Beispielsweise kann die Dosiereinheit mit ihrer eigenen Steuereinheit die Zumischung der entsprechenden Stoffe steuern, falls die Zigarettenheizvorrichtung 100 keine Steuereinheit 13 aufweist und/oder falls eine Kontaktierung der Leitkontakte 111 mit den entsprechenden Kontakten der Zigarettenheizvorrichtung 100 nicht erfolgt oder getrennt ist. Gleichermaßen kann die Dosiereinheit 13 eine eigene Stromversorgungseinheit aufweisen. Die Stromversorgung kann aber auch alternativ oder zusätzlich über die Stromversorgungseinheit 14 der Zigarettenheizvorrichtung 100 erfolgen.

Die Zigarettenheizvorrichtung 100 kann Tastelemente 112 aufweisen, die an eine Außenseite der Zigarettenheizvorrichtung 100 angeordnet sein können. Über die Tastelemente 112 kann eine Ansteuerung der Steuereinheit 13 und/oder der Steuereinheit der Dosiereinheit 103 erfolgen, so dass z.B. eine Ansteuerung der Heizeinheit, Heizspirale 4 und/oder Heizkörper 5 bzw. der Heizzonen 101, und/oder der Heizelemente 110 bzw. der Reservoire, bequem programmiert bzw. gespeichert werden kann.

Die Zigarettenheizvorrichtung 100 kann ein Display 113 aufweisen, das bevorzugt an einer Außenseite der Zigarettenheizvorrichtung 100 angeordnet sein kann. Über das Display 113 kann z.B. die Ansteuerung angezeigt sein oder werden. Alternativ oder zusätzlich kann das Display 113 ein Touchdisplay sein, über das die Ansteuerung programmiert bzw. gespeichert werden kann. Die Ansteuerung kann auch über eine App ausgewählt oder eingestellt und über die Funkschnittstelle an die Steuereinheit 13 und/oder die Steuereinheit der Dosiereinheit 103 kommuniziert werden. In der App kann z.B. die Ansteuerung und/oder der Status der Heizeinheit, Heizspirale 4 und/oder Heizkörper 5 bzw. der Heizzonen 101, und/oder der Heizelemente 110 bzw. der Reservoire angezeigt sein oder werden.

Die Dosiereinheit 103 kann einen Stromerzeuger 114, z.B. ein Peltier-Element aufweisen, das mit der Stromversorgungseinheit 14 und/oder der Stromversorgungseinheit der Dosiereinheit 103 elektrisch verbunden sein kann.

### Bezugszeichenliste

- 1: Filter
- 2: Zigarette
- 3: Dichtring
- 4: Heizspirale
- 5: Heizkörper
- 6: Außenrohr
- 7: Kühlöffnungen
- 8: Venturidüse
- 9: Klappe
- 10: Kontakt
- 11: Leitung Minuspol
- 12: Leitung Pluspol
- 13: Steuereinheit
- 14: Stromversorgungseinheit
- 15: Kamera
- 16: Funkschnittstelle
- 17: Hohlraum
- 19: Isolierscheibe
- 20: Wirkstoffscheibe
- 22: Wirkstoffreservoir
- 23: Wirkstoffauftragelement
- 24: Durchbruch
- 26: Wirkstoffleitung
- 27: komprimierbare Zone
- 29: Thermoschalter
- 30: Filterkammer
- 31: Papiergitter
- 32: Papierfilter
- 33: Zwischenhohlraum
- 34: Gewebefilter
- 35: Öffnung
- 36: Zeolith-Filter
- 37: Gelfilter
- 38: Filterhärchen
- 40: Filterlamelle
- 41: Mikrokugel
- 41: gelhaltiges Füllmaterial
- 43: Aktivkohle
- 44: Schaumstoff
- 45: Membran
- 100: Zigarettenheizvorrichtung
- 101: Heizzone
- 102: weiteres Filterelement
- 103: Dosiereinheit
- 104: Trägerfolie
- 105: Nikotin
- 106: Mikrokapsel
- 107: Schadstoffsammler
- 108: Geschmacksstoff
- 109: Filter
- 110: Heizelement
- 111: Leitkontakt
- 112: Tastelement
- 113: Display
- 114: Stromerzeuger
- 115: Zwischenraum

## Patentansprüche

1. Zigarettenheizvorrichtung (100) mit einem Hohlraum (17) zur Aufnahme einer Zigarette (2) und mindestens einem Dichtelement, vorzugsweise einem Dichtring (3), wobei das Dichtelement den Hohlraum in mindestens zwei Heizzonen (101) unterteilt, wobei jede Heizzone (101) eine Heizeinheit, bevorzugt eine Heizspirale (4) und/oder einen Heizkörper (5), aufweist, so dass die Heizzonen (101) durch ihre jeweilige Heizeinheit unabhängig voneinander beheizbar sind, **dadurch gekennzeichnet, dass** der Dichtring (3) eine Wirkstoffscheibe (20) aufweist, wobei die Wirkstoffscheibe (20) ein Wirkstoffreservoir (22) zur Aufnahme eines Wirkstoffs und/oder eines Geschmacksstoffs aufweist, wobei die Wirkstoffscheibe (20) ein Wirkstoffauftragelement (23) aufweist, das fluidisch mit dem Wirkstoffreservoir (22) verbunden ist, wobei das Wirkstoffauftragelement (23) dazu eingerichtet ist, eine in den Hohlraum (17) aufgenommene Zigarette (2) mit Wirkstoff und/ oder Geschmacksstoff zu behandeln, bevorzugt zu benetzen und/oder Wirkstoff und/oder Geschmacksstoff aufzutragen.

2. Zigarettenheizvorrichtung (100) nach Anspruch 1, bei der der Heizkörper (5) an einer Innenwand des Hohlraums (17) angeordnet ist und/oder einen Teil der Innenwand des Hohlraums (17) bildet.

3. Zigarettenheizvorrichtung (100) nach einem der vorangegangenen Ansprüche, bei der der Heizkörper (5) ein Keramikheizkörper ist oder einen solchen aufweist.

4. Zigarettenheizvorrichtung (100) nach einem der vorangegangenen Ansprüche, bei der die Heizspirale (4)
a. in die Innenwand des Hohlraums (17) und/oder den Heizkörper (5) eingegossen ist; oder
b. an einer Innenseite des Hohlraums (17) oder um den Hohlraum (17) gewickelt ist.

5. Zigarettenheizvorrichtung (100) nach einem der vorangegangenen Ansprüche, bei der der Dichtring (3) dazu eingerichtet ist, eine in den Hohlraum (17) aufgenommene Zigarette (2) zu halten, so dass bei in dem Hohlraum (17) aufgenommener Zigarette (2) ein Zwischenraum (115) zwischen Zigarette (2) und mindestens einer Innenwand des Hohlraums (17) und/oder des Heizkörpers (5) gebildet ist.

6. Zigarettenheizvorrichtung (100) nach einem der vorangegangenen Ansprüche, bei der der Dichtring (3) eine Isolierscheibe (19) aufweist, die die den Dichtring (3) benachbarten Heizzonen bei in den Hohlraum aufgenommener Zigarette (2) thermisch voneinander trennt.

7. Zigarettenheizvorrichtung (100) nach Anspruch 1, bei der der Dichtring (3) und/oder die Wirkstoffscheibe (20) zumindest teilweise komprimierbar ist, so dass der in dem Wirkstoffreservoir (22) aufgenommene Wirkstoff und/ oder Geschmacksstoff unter Kompression des Dichtrings (3) und/oder die Wirkstoffscheibe (20) bei in den Hohlraum (17) aufgenommener Zigarette (2) in die Zigarette (2) getrieben wird.

8. Zigarettenheizvorrichtung (100) nach Anspruch 1, bei der der Dichtring (3) einen Durchbruch (24) aufweist, der fluidisch mit dem Wirkstoffreservoir (22) verbunden ist, so dass Wirkstoff und/ oder Geschmacksstoff durch den Durchbruch (24) in das Wirkstoffreservoir (22) einführbar ist.

9. Zigarettenheizvorrichtung (100) nach Anspruch 8, die eine Wirkstoffleitung (26) aufweist, die mit dem Durchbruch (24) fluidisch verbindbar ist, so dass Wirkstoff und/oder Geschmacksstoff über die Wirkstoffleitung (26) durch den Durchbruch (24) in das Wirkstoffreservoir (22) einführbar ist.

10. Zigarettenheizvorrichtung (100) nach Anspruch 1, bei der der Dichtring (3) und/oder die Wirkstoffscheibe (20) drehbar ist, so dass bei Verdrehung des Dichtrings (3) und/oder der Wirkstoffscheibe (20) der Durchbruch (24) geöffnet und/oder geschlossen werden kann.

11. Zigarettenheizvorrichtung (100) nach einem der vorangegangenen Ansprüche, die eine Steuereinheit (13) aufweist, die über Leitungen (11, 12) mit der Heizeinheit, Heizspirale (4) und/oder Heizkörper (5) verbunden ist und/oder diese ansteuern kann, wobei die Steuereinheit (13) dazu eingerichtet ist, die Temperatur der Heizeinheit, Heizspirale (4) und/oder Heizkörper (5) einzustellen, zu steuern und/oder zu regeln.

12. Zigarettenheizvorrichtung (100) nach einem der vorangegangenen Ansprüche, die eine Kamera (15) aufweist, die derart an oder in dem Hohlraum (17) angeordnet ist, dass sie bei in den Hohlraum aufgenommener Zigarette (2) einen auf die Zigarette (2) oder einen Filter (1) der Zigarette (2) aufgedruckten oder angebrachten Code erfassen kann.

13. Zigarettenheizvorrichtung (100) nach Anspruch 12, bei der die Kamera (15) mit der Steuereinheit (13) verbunden ist, so dass in dem Code gespeicherte Informationen von der Steuereinheit (13) verarbeitbar sind.

14. Zigarettenheizvorrichtung (100) nach einem der vorangegangenen Ansprüche, die an einem der Öffnung des Hohlraums (17) entgegengelegenen distalen Ende eine Klappe (9) aufweist, so dass bei geöffneter Klappe ein Fluid, bevorzugt Luft, in den Hohlraum (17) zuführbar ist.

15. Zigarettenheizvorrichtung (100) nach Anspruch 14, bei der die Klappe (9) dazu eingerichtet ist, unter einem Unterdruck in dem Hohlraum (17) und/oder bei einem Ziehen an einer in den Hohlraum (17) aufgenommener Zigarette (2) geöffnet zu werden.

## Claims

1. Cigarette heating device (100) having a cavity (17) for receiving a cigarette (2) and at least one sealing element, preferably a sealing ring (3), wherein the sealing element divides the cavity into at least two heating zones (101), wherein each heating zone (101) has a heating unit, preferably a heating spiral (4) and/or a heating body (5), so that the heating zones (101) can be heated independently of one another by their respective heating unit, wherein in the case of which the sealing ring (3) has an active ingredient disc (20), wherein the active ingredient disc (20) has an active ingredient reservoir (22) for receiving an active ingredient and/or a flavouring, **characterized in that** the active ingredient disc (20) has an active ingredient application element (23) which is fluidically connected to the active ingredient reservoir (22), wherein the active ingredient application element (23) is set up to treat a cigarette (2) received in the cavity (17) with active ingredient and/or flavouring, preferably to wet it and/or to apply active ingredient and/or flavouring.

2. Cigarette heating device (100) according to claim 2, in the case of which the heating body (5) is arranged on an inner wall of the cavity (17) and/or forms a part of the inner wall of the cavity (17).

3. Cigarette heating device (100) according to one of the preceding claims, in the case of which the heating body (5) is a ceramic heating body or has such a heating body.

4. Cigarette heating device (100) according to one of the preceding claims, in the case of which the heating spiral (4)
a. is cast into the inner wall of the cavity (17) and/or the heating body (5); or
b. is wound on an inner side of the cavity (17) or around the cavity (17).

5. Cigarette heating device (100) according to one of the preceding claims, in the case of which the sealing ring (3) is configured to hold a cigarette (2) received in the cavity (17), such that, when the cigarette (2) is received in the cavity (17), an intermediate space (115) is formed between the cigarette (2) and at least one inner wall of the cavity (17) and/or of the heating body (5).

6. Cigarette heating device (100) according to one of the preceding claims, in the case of which the sealing ring (3) has an insulating disc (19) which thermally separates the heating zones adjacent to the sealing ring (3) from one another when the cigarette (2) is received in the cavity.

7. Cigarette heating device (100) according to claim 1, in the case of which the sealing ring (3) and/or the active ingredient disc (20) is at least partially compressible, such that the active ingredient and/or flavour received in the active ingredient reservoir (22) is driven into the cigarette (2) by compression of the sealing ring (3) and/or the active ingredient disc (20) when the cigarette (2) is received in the cavity (17).

8. Cigarette heating device (100) according to claim 1, in the case of which the sealing ring (3) has an aperture (24) which is fluidically connected to the active ingredient reservoir (22), such that active ingredient and/or flavour can be introduced into the active ingredient reservoir (22) through the aperture (24).

9. Cigarette heating device (100) according to claim 8, which has an active ingredient line (26) which is fluidically connectable to the aperture (24), such that active ingredient and/or flavour can be introduced into the active ingredient reservoir (22) via the active ingredient line (26) through the aperture (24).

10. Cigarette heating device (100) according to claim 1, in the case of which the sealing ring (3) and/or the active ingredient disc (20) is rotatable, such that the aperture (24) can be opened and/or closed when the sealing ring (3) and/or the active ingredient disc (20) is/are rotated.

11. Cigarette heating device (100) according to one of the preceding claims, which has a control unit (13) which is connected via lines 11, 12 to the heating unit, heating spiral (4) and/or heating body (5) and/or can actuate the latter, wherein the control unit (13) is configured to set, control and/or regulate the temperature of the heating unit, heating spiral (4) and/or heating body (5).

12. Cigarette heating device (100) according to one of the preceding claims, which has a camera (15) which is arranged on or in the cavity (17) in such a way that, when the cigarette (2) is received in the cavity, it can detect a code printed or applied to the cigarette (2) or a filter (1) of the cigarette (2).

13. Cigarette heating device (100) according to claim 12, in the case of which the camera (15) is connected to the control unit (13), such that information stored in the code can be processed by the control unit (13).

14. Cigarette heating device (100) according to one of the preceding claims, which has a flap (9) at a distal end opposite the opening of the cavity (17), such that a fluid, preferably air, can be supplied into the cavity (17) when the flap is open.

15. Cigarette heating device (100) according to claim 14, in the case of which the flap (9) is configured to be opened under a negative pressure in the cavity (17) and/or when a cigarette (2) received in the cavity (17) is pulled.

## Revendications

1. Dispositif de chauffage de cigarette (100) avec une cavité (17) pour le logement d'une cigarette (2) et au moins un élément d'étanchéité, de préférence une bague d'étanchéité (3), dans lequel l'élément d'étanchéité divise la cavité en au moins deux zones de chauffage (101), dans lequel chaque zone de chauffage (101) comprend une unité de chauffage, de préférence une spirale de chauffage (4) et/ou un corps de chauffage (5), de sorte que les zones de chauffage (101) peuvent être chauffées indépendamment entre elles chacune par leur unité de chauffage respective, **caractérisé en ce que**
la bague d'étanchéité (3) comprend un disque de principe actif (20), dans lequel le disque de principe actif (20) comprend un réservoir de principe actif (22) pour le logement d'un principe actif et/ou d'une substance aromatisante, dans lequel le disque de principe actif (20) comprend un élément d'application de principe actif (23), qui est relié de manière fluidique avec le réservoir de principe actif (22), dans lequel l'élément d'application de principe actif (23) est conçu pour traiter, de préférence pour mouiller une cigarette (2) logée dans la cavité (17) avec un principe actif et/ou une substance aromatisante, et/ou pour appliquer un principe actif et/ou une substance aromatisante.

2. Dispositif de chauffage de cigarette (100) selon la revendication 1, dans lequel le corps de chauffage (5) est disposé sur une paroi interne de la cavité (17) et/ou forme une partie de la paroi interne de la cavité (17).

3. Dispositif de chauffage de cigarette (100) selon l'une des revendications précédentes, dans lequel le corps de chauffage (5) est un corps en céramique ou comprend un corps en céramique.

4. Dispositif de chauffage de cigarette (100) selon l'une des revendications précédentes, dans lequel la spirale de chauffage (4)
a. est coulée dans la paroi interne de la cavité (17) et/ou le corps de chauffage (5) ; ou
b. est enroulée sur une face interne de la cavité (17) ou autour de la cavité (17).

5. Dispositif de chauffage de cigarette (100) selon l'une des revendications précédentes, dans lequel la bague d'étanchéité (3) est conçue pour maintenir une cigarette (2) logée dans la cavité (17) de sorte que, lorsque la cigarette (2) est logée dans la cavité (17), un espace intermédiaire (115) est formé entre la cigarette (2) et au moins une paroi interne de la cavité (17) et/ou du corps de chauffage (5).

6. Dispositif de chauffage de cigarette (100) selon l'une des revendications précédentes, dans lequel la bague d'étanchéité (3) comprend un disque isolant (19) qui isole thermiquement entre elles les zones de chauffage adjacentes à la bague d'étanchéité (3) lorsque la cigarette (2) est logée dans la cavité.

7. Dispositif de chauffage de cigarette (100) selon la revendication 1, dans lequel la bague d'étanchéité (3) et/ou le disque de principe actif (20) peuvent être comprimés au moins partiellement de sorte que le principe actif et/ou la substance aromatisante logée dans le réservoir de principe actif (22) est entraînée, lors de la compression de la bague d'étanchéité (3) et/ou du disque de principe actif (20), vers la cigarette (2) lorsque la cigarette (2) est logée dans la cavité (17).

8. Dispositif de chauffage de cigarette (100) selon la revendication 1, dans lequel la bague d'étanchéité (3) présente un perçage (24) qui est relié de manière fluidique avec le réservoir de principe actif (22), de sorte que le principe actif et/ou la substance aromatisante peut être introduite, à travers le perçage (24), dans le réservoir de principe actif (22).

9. Dispositif de chauffage de cigarette (100) selon la revendication 8, qui comprend une conduite de principe actif (26) pouvant être reliée de manière fluidique avec le perçage (24), de sorte que le principe actif et/ou la substance aromatisante peut être introduite par l'intermédiaire de la conduite de principe actif (26) à travers le perçage (24) dans le réservoir de principe actif (22).

10. Dispositif de chauffage de cigarette (100) selon la revendication 1, dans lequel la bague d'étanchéité (3) et/ou le disque de principe actif (20) peuvent tourner, de sorte que, lors d'une rotation de la bague d'étanchéité (3) et/ou du disque de principe actif (20), le perçage (24) peut être ouvert et/ou fermé.

11. Dispositif de chauffage de cigarette (100) selon l'une des revendications précédentes, qui comprend une unité de commande (13) reliée, par l'intermédiaire de conduites (11, 12), avec l'unité de chauffage, la spirale de chauffage (4) et/ou le corps de chauffage (5) et/ou peut contrôler ceux-ci, dans lequel l'unité de commande (13) est conçue pour ajuster, contrôler et/ou réguler la température de l'unité de chauffage, de la spirale de chauffage (4) et/ou du corps de chauffage (5).

12. Dispositif de chauffage de cigarette (100) selon l'une des revendications précédentes, qui comprend une caméra (15) disposée sur ou dans la cavité (17) de façon à pouvoir détecter, lorsque la cigarette (2) est logée dans la cavité, un code imprimé ou appliqué sur la cigarette (2) ou sur un filtre (1) de la cigarette (2).

13. Dispositif de chauffage de cigarette (100) selon la revendication 12, dans lequel la caméra (15) est reliée avec l'unité de commande (13), de sorte que les informations enregistrées dans le code peuvent être traitées par l'unité de commande (13).

14. Dispositif de chauffage de cigarette (100) selon l'une des revendications précédentes, qui comprend, au niveau d'une extrémité distale opposée à l'ouverture de la cavité (17), un clapet (9) de sorte que, lorsque le clapet est ouvert, un fluide, de préférence de l'air, peut être introduit dans la cavité (17).

15. Dispositif de chauffage de cigarette (100) selon la revendication 14, dans lequel le clapet (9) est conçu pour être ouvert sous l'effet d'une dépression dans la cavité (17) et/ou lors d'une traction sur une cigarette (2) logée dans la cavité (17).
